# EUROPÄISCHE PATENTSCHRIFT

(11) **EP 0 184 793 B1**
(45) Veröffentlichungstag und Bekanntmachung des Hinweises auf die Patenterteilung: **04.04.1990**
(21) Anmeldenummer: 85115558.0
(22) Anmeldetag: 06.12.1985
(51) Int. Cl.: E04D 13/16

(54) **Vorrichtung zum Freihalten des Lüftungsquerschnitts eines zweischaligen Dachs, Verfahren zum Sanieren eines zweischaligen Dachs und Führungskeil zur Durchführung des Verfahrens**
Device for keeping the ventilation section of a two-akin roof free, method for restoring a two-akin roof and guiding dowel for carrying out the method
Dispositif pour la réservation de la section d'aération d'un toit double peau, procédé pour la réhabilitation d'un toit double peau et coin de guidage pour l'exécution du procédé

(30) Priorität: 13.12.1984 DE 3445508
(43) Veröffentlichungstag der Anmeldung: 18.06.1986
(73) Patentinhaber: Schlapka, Franz-Josef, D-8019 Glonn (DE)
(72) Erfinder: Schlapka, Franz-Josef, D-8019 Glonn (DE)
(74) Vertreter: Patentanwälte Kirschner & Grosse

(56) Entgegenhaltungen:
- EP-A- 0 152 538
- DE-A- 3 102 837
- GB-A- 1 360 877
- US-A- 2 131 620
- US-A- 4 292 777

## Beschreibung

Die Erfindung betrifft eine Vorrichtung zum Freihalten des Lüftungsquerschnitts eines zweischaligen Dachs, ein Verfahren zum Sanieren eines zweischaligen Dachs und einen Führungskeil zur Durchführung des Verfahrens gemäß dem Oberbegriff der Ansprüche 1, 15 und 19.

Ein geneigtes Dach hat-im Bereich eines ausgebauten Dachgeschosses im allgemeinen einen zweischaligen Aufbau. Dabei besteht die äußere Schale üblicherweise aus der Dachdeckung und einer darunter angeordneten Schalung mit einer Vordeckung aus Pappe, während die innere Schale eine Wärmedämmschicht mit einer innenliegenden Dampfbremse und eine raumseitige Gipskartonschale aufweist. Zwischen den beiden Dachschalen muß zum Zwecke einer ausreichenden, oberseitigen Belüftung der Wärmedämmschicht, die im allgemeinen aus Mineralwolle-Dämmstoffbahnen besteht, ein freier Lüftungsquerschnitt ausgebildet sein, dessen Höhe von der Dachneigung abhängt, jedoch eine Mindesthöhe von 5 cm nicht unterschreiten sollte.

Zur Erhaltung einer trockenen und damit funktionsfähigen Wärmedämmung kommt es darauf an, daß die Luftströmung in diesem Zwischenraum zwischen den beiden Dachschalen nicht durch irgendwelche Hindernisse ungünstig beeinflußt wird. Dabei ist es erforderlich, daß ein möglichst durchlaufend gleich hoher Strömungsquerschnitt erhalten bleibt.

In der Praxis kommt es jedoch häufig vor, daß es an einer ausreichenden oberseitigen Belüftung der Wärmedämmung fehlt. Hierfür kommen beispielsweise handwerkliche Gründe in Betracht, wenn die einzubauende Dämmstoffbahn um einige Zentimeter breiter gewählt wird als der Sparrenabstand, um Wärmebrücken mit Sicherheit zu vermeiden. Dies hat zur Folge, daß sich die Überbreite zum Belüftungsquerschnitt hin als Aufwölbung abzeichnet, so daß der freie Lüftungsquerschnitt unzulässig verringert ist. Ferner können Materialprobleme die Ursache für eine unzureichende Belüftung sein, da bei Mineralwolle-Dämmbahnen eine Abweichung von der angegebenen Nenndicke in Höhe von 30% ausdrücklich zugelassen ist.

Ein unzureichend bemessener freier Lüftungsquerschnitt hat eine mehr oder weniger starke Kondensatbildung im Dämmstoff zur Folge. Dabei kommt erschwerend hinzu, daß Mineralfaser-Dämmbahnen über ein erhebliches Saugvermögen verfügen. Eine beginnende Durchfeuchtung des Dämmstoffes hat eine erhebliche Verringerung des Wärmedurchlaßwiderstandes der Dämmschicht zur Folge, was einen Fortgang dieser ungünstigen Entwicklung zusätzlich begünstigt. Diese Entwicklung kann dazu führen, daß sich die Dämmschicht derart mit Feuchtigkeit anreichert, daß von einer hinreichenden wärmedämmenden Wirkung nicht mehr ausgegangen werden kann. In einem solchen Fall werden schließlich auch die innere Schale der Dachkonstruktion und die tragenden Teile des Daches in Mitleidenschaft gezogen.

Bisher ist es in einem derartigen Schadensfall notwendig, die bestehende Dachdeckung, die gesamte Lattung und Konterlattung sowie die Vordeckung und Dachschalung abzunehmen und eine neue Wärmedämmschicht einzubringen, woraufhin die äußere Dachschale wieder anzubringen ist. Diese Sanierungsmaßnahmen sind mit einem erheblichen Arbeitsaufwand und beträchtlichen Kosten verbunden.

Aus der GB-A-2 075 565 ist bereits eine Vorrichtung zum Freihalten des Lüftungsquerschnitts zwischen der Oberseite einer zwischen den Sparren eines ausgebauten zweischaligen Dachs angeordneten Wärmedämmung und der Unterseite der äußeren Dachschale in Form von ebenen Bauelementen bekannt, die an den beiden seitlichen Randabschnitten L-förmig abgewinkelt sind. Mit diesen abgewinkelten Randabschnitten liegen die bekannten Bauelemente auf' jeweils zwei benachbarten Sparren auf, wobei. sie an diesen befestigt sind, während ihr ebener Hauptabschnitt die Sparren etwa auf deren halber Höhe miteinander verbindet, so daß der obere Bereich zwischen den Sparren als Lüftungsquerschnitt freigehalten wird. Diese im wesentlichen ebenen Bauelemente können beispielweise aus Kunststoff oder einem Drahtgeflecht bestehen. An der bekannten Vorrichtung ist nachteilig, daß die den Lüftungsquerschnitt freihaltenden Bauelemente bei der Errichtung des Daches einzubauen sind, wohingegen sie nicht nachträglich zur Dachsanierung eingebaut werden können, ohne die obere Dachschale abzunehmen.

Der Erfindung liegt die Aufgabe zugrunde, eine Vorrichtung gemäß dem Oberbegriff des Patentanspruchs 1 in der Weise weiterzuentwikkein, daß ihre einzelnen Elemente sowohl bei der Herstellung eines zweischaligen Dachs als auch nachträglich zu dessen Sanierung eingebaut werden können. Außerdem soll ein Verfahren zum Sanieren eines ausgebauten zweischaligen Dachs und ein Führungskeil zur Durchführung des Verfahrens angegeben werden.

Diese Aufgabe wird erfindungsgemäß durch die im Kennzeichen der Patentansprüche 1, 15 und 19 angegebenen Merkmale gelöst. Vorteilhafte Weiterbildungen der Erfindung sind in den Unteransprüchen gekennzeichnet.

Die erfindungsgemäße Vorrichtung weist Elemente aus im wesentlichen steifen, quaderförmigen Hohlkisten auf, wobei diese Elemente in beiden Deckflächen mit Durchbrechungen versehen sind. Mit Hilfe dieser Elemente ist ein Zu-und Abluftquerschnitt bestimmter Größe festgelegt, wobei durch Anordnung von derartigen Elementen zwischen den beiden Schalen einer zweischaligen Dachkonstruktion der erforderliche freie Lüftungsquerschnitt nachträglich herstellbar ist. Zum Einführen eines derartigen Elementes zwischen die Dachschalen sind keine vorbereitenden Maßnahmen an der Dachkonstruktion erforderlich, insbesondere ist nicht die äußere Dachdeckung hierzu aufzunehmen, sondern das Element kann auf einfache Weise von dem über dem ausgebauten Dachgeschoß des Daches befindlichen Spitzboden aus in den Zwischenraum zwischen den Schalen eingeführt werden. Eine derartige Sanierungsmaßnahme führt zu einer erheblichen Kostenersparnis gegenüber den bisher gebräulichen Maßnahmen.

Vorteilhafterweise weisen die den Sparren zugekehrten Seitenflächen der Elemente weitere Durchbrechungen auf. Dadurch können auch etwaige an das Element anschließende seitliche Bereiche belüftet werden.

Weiter erweist es sich als günstig, daß die Durchbrechungen in der unteren Deckfläche der Elemente mit einer glatten, dampfdurchlässigen Abdeckung verschlossen sind. Durch diese Ausbildung ist ein Eintritt des Wärmedämmaterials in das Element durch die Öffnung in dessen Unterseite mit Sicherheit vermieden. Selbst wenn die Wärmedämmschicht infolge einer Undichtigkeit der Dachdeckung das Bestreben haben würde, infolge eintretender Feuchtigkeit aufzuquellen, wäre dies durch die abgedeckte Unterseite des Elementes verhindert, wobei gleichzeitig der erforderliche Durchtritt von Luft durch die untere Abdeckung gewährleistet ist.

Vorteilhafterweise ist das Innere der Elemente durch senkrecht zu den Deckflächen und parallel zu den Sparren verlaufende Längsstege in einzelne Kammern unterteilt. Durch diese Ausbildung wird zum einen die Stabilität des Elementes erhöht, während außerdem die Bildung einer Verwirbelung in dem Element durch den fließenden Luftstrom verringert und die Bildung eines rein laminaren Luftstromes begünstigt wird. Dabei haben die Kammern zweckmäßigerweise im wesentlichen gleiche Querschnitte. In jedem Element können zwei Längsstege angeordnet sein.

Mit Vorteil ist ferner vorgesehen, daß an beiden Seiten der Elemente sich ergänzende Teile eines Schnappverschlusses in der Weise angeordnet sind, daß mit Hilfe dieser Teile benachbarte Elemente mit aneinander anliegenden Stirnseiten kraftschlüssig miteinander verbindbar sind. Da zu einer ausreichenden Belüftung der Wärmedämmschicht ein von der Dachtraufe bis zu dem Spitzboden reichender durchgehender freier Lüftungsquerschnitt mit Hilfe mehrerer Elemente gebildet werden muß, können durch diese Maßnahme die Elemente zuverlässig miteinander fluchtend angeordnet werden. Zweckmäßigerweise sind die Teile des Schnappverschlusses an wenigstens einem der mittleren Längsstege angeordnet, wodurch die Gefahr des Verkanntens eines Elementes beim Vorschub in den Zwischenraum zwischen den beiden Dachschalen verringert ist.

Die Teile des Schnappverschlusses bestehen zweckmäßigerweise aus einem schwenkbaren Winkelstück und aus einem von diesem hintergriffenen ebenen Steg. Damit ist die Verbindung einfach und schnell herstellbar.

Die Elemente der erfindungsgemäßen Vorrichtung bestehen zweckmäßigerweise aus Kunststoff. Dabei ist das Material so gewählt, daß die Elemente über die erforderliche Starrheit verfügen. Die Abdeckung für die Durchbrechungen in der unteren Deckfläche der Elemente besteht zweckmäßigerweise aus einem Glasvlies oder aus einem Polyestervlies.

Die Höhe des erfindungsgemäßen Elementes beträgt zweckmäßigerweise 50 mm, womit ein für alle Dachneigungen ausreichender freier Lüftungsquerschnitt gewährleistet ist. Die Breite und die Länge des Elementes betragen zweckmäßigerweise 550 mm bzw. 400 mm. Diese Abmessungen sind auf die üblicherweise anzutreffenden Sparrenabstände und auf Transportprobleme der Elemente abgestimmt, jedoch sind auch andere Abmessungen hinsichtlich Länge und Breite möglich.

Um den Transport der Elemente zu erleichtern, ist ferner mit Vorteil vorgesehen, daß an den Enden der Elemente aus Kunststoff bestehende Gelenkbänder angeordnet sind, die benachbarte Elemente gelenkig miteinander verbinden. Damit ist die Möglichkeit gegeben, die Elemente als zusammenklappbares Paket zum Verwendungsort zu transportieren.

Das erfindungsgemäße Verfahren zum Sanieren eines ausgebauten zweischaligen Dachs sieht vor, daß mehrere Elemente nacheinander mit aneinander anliegenden Stirnseiten in den Zwischenraum zwischen der Oberseite der Wärmedämmung und der Unterseite der äußeren Dachschale eingeschoben werden, bis in jedem Sparrenfeld des Dachs ein von der Traufe bis zum Spitzboden durchgehender freier Lüftungsquerschnitt hergestellt ist. Dieses Verfahren ist, wie bereits oben erwähnt ist, ohne Abbau der äußeren Dachschale ausführbar, wodurch es einfach und kostensparend durchführbar ist. Dabei werden die Elemente zweckmäßigerweise vom Spitzboden des Dachs aus in den Zwischenraum eingeschoben.

Mit Vorteil ist vorgesehen, daß im vorderen Ende des ersten Elements in jedem Sparrenfeld ein Einschieben erleichternder Führungskeil befestigt wird, der nach dem Einschieben aller Elemente in das betreffende Sparrenfeld zusammengeklappt und nach hinten herausgezogen wird. Das erste Element in jedem Sparrenfeld wird zweckmäßigerweise mittels eines zusammenfaltbaren Führungsstabs vorgeschoben, der an seinem vorderen Ende einen an dem Führungskeil sich abstützenden Querholm aufweist. Der Führungsstab muß dabei deshalb zusammenklappbar ausgebildet sein, weil im Bereich des Dachbodens oberhalb des ausgebauten Dachgeschosses in der Regel nicht viel Raum zur Verfügung steht. Der Führungsstab ist im aufgeklappten Zustand so ausgestaltet, daß er den Einbauvorgang wirkungsvoll mechannisch unterstützen kann.

Erfindungsgemäß ist ferner ein Führungskeil zur Durchführung des Verfahrens vorgesehen, der zwei über ein mittig angeordnetes Gelenk miteinander verbundene, im Einbauzustand aus dem vorderen Ende des ersten Elements herausragende und ein Keil bildende Spreizbacken aufweist, deren freie Enden an den freien Enden einer aus zwei gelenkig miteinander verbundenen Teilen gebildeten Knickstütze in der Weise angelenkt sind, daß sie in der Strecklage der Knickstütze gegen die Innenseite des vorderen Endes des Elements angepreßt sind, während sie in deren Knicklage, die durch einen daran befestigten und zum hinteren Ende des Elements geführten Schnurzug herbeiführbar ist, gegeneinander verschwenkt sind, wodurch deren Führungskeil gelöst und aus dem Element herausgezogen werden kann. Dieser Führungskeil erleichtert das Einführen der Elemente, indem er das übermäßige Wärmedämmaterial beim Vorschub nach unten drückt. Dabei wird nur das jeweils erste Element einer von dem Spitzboden zu der Dachtraufe führenden Reihe von Elementen mit dem Führungskeil versehen, da die nachfolgenden Elemente ohne weiteres in den bereits erweiterten Zwischenraum eingeführt werden können. Wenn das mit dem Führungskeil versehene Element eine vorgeschobene Position erreicht, wird der Führungskeil mit Hilfe des Schnurzuges zusammengelegt und aus den Elementen herausgezogen, so daß er die Luftströmung nicht behindert.

Mit Hilfe der erfindungsgemäßen Vorrichtung kann jedoch nicht nur der verlorengegangene oder von Anfang an schon unzureichend bemessene freie Lüftungsquerschnitt dadurch gewonnen werden, daß eine von der Traufe zum First reichende Anordnung aus Elementen nachträglich eingebracht wird. Es besteht selbstverständlich auch die Möglichkeit, die Elemente von Anfang an in den Zwischenraum zwischen den beiden Schalen eines zweischaligen Daches einzubauen, um sicherzustellen, daß der vorgesehene Lüftungsquerschnitt unverändert beibehalten bleibt.

Da die Elemente zweckmäßigerweise von Spitzboden eines Daches, in dem nur ein begrenzter Raum zur Verfügung steht, in den Zwischenraum zwischen den beiden Schalen eingeführt werden, haben sie zweckmäßigerweise eine relativ geringe Länge. Dies hat zusätzlichen Vorteil, daß die einzelnen Elemente leicht zu transportieren sind.

Die Länge der jeweiligen von der Traufe zu dem Spitzboden reichenden Anordnung aus Belüftungselementen ist einfach über die Anzahl der aneinandergefügten Einzelelemente beliebig veränderbar. Eine Änderung der Elementbreite kann nur dann erforderlich werden, wenn das diesbezüglich festgelegte Maß wegen der örtlichen Verhältnisse als zu groß angesehen werden muß. In einem solchen Fall ist jederzeit möglich, das vorhandene Kastenprofil der Elemente links oder rechts oder beidseitig aufzutrennen und den äußeren Abschnitt in die bestehende Konstruktion bis auf die gewünschte Gesamtbreite hineinzuschieben. Dieser Vorgang wird dadurch erleichtert, daß die Elemente aus einem Kunststoff bestehen. Durch eine geeignete mechanische Verbindung im Bereich der sich übergreifenden Profilabschnitte läßt sich dann ohne weiteres wieder ein ganzes Einzelelement herstellen. Auf diese Weise kann ohne besonderen Aufwand die Elementbreite auf das gewünschte Maß verringert werden.

Durch die Anordnung des Glas- oder Polyestervlieses an der Elementunterseite wird gewährleistet, daß über die rein mechanische Anforderung hinaus die diffusionsäquivalente Luftschichtdicke der Wärmedämmung in der Grenzfläche zum freien Belüftungsquerschnitt nicht oder nicht wesentlich erhöht wird. Dies ist für den angestrebten Sanierungserfolg von maßgeblicher Bedeutung.

Die Erfindung wird nachfolgend anhand eines Ausführungsbeispiels mit Bezug auf die Zeichnung erläutert. Dabei zeigen:
Fig. 1 ein erfindungsgemäßes Element in einer perspektivischen Ansicht;
Fig. 2 einen Querschnitt durch eine zweischalige Dachkonstruktion mit eingeführten Elementen;
Fig. 3 einen Längsschnitt durch die Dachkonstruktion gemäß Fig. 2;
Fig. 4 einen Querschnitt durch den Schnappverschluß;
Fig. 5 eine Schnittansicht entlang der Linie A-A in Fig. 4;
Fig. 6 eine Seitenansicht eines demontierbaren Führungskeils;
Fig. 7 einen zusammenfaltbaren Führungsstab und
Fig. 8 eine Transportanordnung der Elemente.

Die in Fig. 2 dargestellte Dachkonstruktion besteht aus einer äußeren Schale 1 und einer inneren Schale 2, zwischen denen ein Luftraum 3 ausgebildet ist. Die äußere Schale 1 umfaßt eine Dachdeckung 4 mit einer darunter angeordneten Lattung 5, eine Konterlattung 6 sowie eine Schalung 7 mit einer Vordeckung aus Pappe. Die innere Schale 2 besteht aus der Wärmedämmschicht 8, die zwischen den Sparren 9 angeordnet ist, einer darunter angeordneten Dampfbremse 10, sowie einer weiteren Lattung 11, an der eine Gipskartonschale 12 angebracht ist.

Das in Fig. 1 dargestellte Element 13a besteht aus einem im wesentlichen steifen, quaderförmigen Hohlkasten 13, dessen beide gegenüberliegende Stirnseiten 14 und 15 ebenso wie die beiden Deckflächen großflächige Durchbrechungen 16 haben. Die den Sparren 9 zugekehrten Seitenflächen 17 des Hohlkastens 13 weisen weitere Durchbrechungen 18 auf.

Der Hohlkasten 13 ist durch zwei vertikale, I-förmige Längsstege 19 in drei Kammern 20 unterteilt, die gleich groß sind. Die bodenseitige Öffnung des Elementes 13a ist von einer glatten, dampfdurchlässigen Abdeckung verschlossen.

In den Figuren 2 und 3 ist der Zustand dargestellt, in dem das dargestellte Dach zu seiner Sanierung mit Elementen 13a versehen ist, die zwischen die mit der Vordeckung versehene Schalung 7 und die Wärmedämmschicht 8 eingeführt sind, um einen ausreichenden Belüftungsquerschnitt zu bilden.

Der in den Figuren 4 und 5 dargestellte Schnappverschluß 21 besteht aus einem verschwenkbar am vorderen Endabschnitt des einen Elementes 13a gelagerten Winkelstück 22 und einem ebenen Steg 23, der an dem hinteren Endabschnitt eines anderen Elementes 13a angeordnet und von dem Winkelstück 22 hintergriffen wird. Die beiden Teile 22 und 23 des Schnappverschlusses sind an miteinander fluchtenden 1-förmigen Längsstegen 19 befestigt.

Der in Fig. 6 dargestellte demontierbare Führungskeil 24 enthält zwei über ein mittig angeordnetes Gelenk 25 miteinander verbundene Spreizbacken 26, die von zwei angelenkten Teilen 27, die bei 28 ebenfalls gelenkig miteinander verbunden sind, so aussteifbar sind, daß die Spreizbacken gegen den oberen und den unteren Randabschnitt des Elementes 13a angepreßt werden. Das mit dem Führungskeil versehene Element 13a kann auf leichte Weise zwischen die beiden Schalen 1 und 2 einer zweischaligen Dachkonstruktion eingeführt werden. Wenn das mit dem Führungskeil 24 versehene Element 13a die angestrebte Position erreicht hat, werden die Teile 27 mittels eines Schnurzuges 29 nach hinten eingeknickt, wodurch die Spreizbacken 26 aufeinander zu verschwenkt werden, so daß der Führungskeil 24 aus dem Element herausgezogen werden kann.

Der in Fig. 7 dargestellte Führungsstab 30 kann dazu benutzt werden, um die Elemente 13a in dem Zwischenraum zwischen den Schalen 1 und 2 vorwärts zu schieben. Zu diesem Zweck ist der Führungsstab mit einem vorderen Querholm 31 versehen. Da auf den Spitzboden, von dem aus die Elemente eingeführt werden, üblicherweise nur ein begrenzter Raum zum Hantieren des Führungsstabes zur Verfügung steht, ist dieser an Gelenken 32 zusammenfaltbar, wobei er mit geeigneten, nicht dargestellten Mitteln zu seiner Aussteifung im gestreckten Zustand versehen ist.

Fig. 8 zeigt eine Transportanordnung aus einer Anzahl von Elementen 13a, die an den Stirnseiten mittels aus Kunststoff bestehender Gelenkbänder 33 verbunden sind. Damit können die Elemente 13a als zusammenklappbares Paket zum Verwendungsort transportiert werden, wodurch die Dachsanierung weiter erleichtert ist.

## Patentansprüche

1. Vorrichtung zum Freihalten des Lüftungsquerschnitts zwischen der Oberseite einer zwischen den Sparren (9) eines ausgebauten zweischaligen Dachs angeordneten Wärmedämmung (8) und der Unterseite der äußeren Dachschale (1), bestehend aus in den Sparrenfeldern in Richtung der Dachneigung nebeneinander verlegten, beidendig offenen und mit großflächigen Durchbrechungen (16) versehenen Elementen (13a), die den Lüftungsquerschnitt satt ausfüllen, dadurch gekennzeichnet, daß die Elemente (13a) aus im wesentlichen steifen, quaderförmigen Hohlkästen (13) bestehen und daß die Durchbrechungen (16) in beiden Deckflächen der Elemente (13a) vorgesehen sind.

2. Vorrichtung nach Anspruch 1, dadurch gekennzeichnet, daß die den Sparren (9) zugekehrten Seitenflächen (17) der Elemente (13a) weitere Durchbrechungen (18) aufweisen.

3. Vorrichtung nach Anspruch 1 oder 2, dadurch gekennzeichnet, daß die Durchbrechungen (16) in der unteren Deckfläche der Elemente (13a) mit einer glatten, dampfdurchlässigen Abdeckung verschlossen sind.

4. Vorrichtung nach einem der Ansprüche 1 bis 3, dadurch gekennzeichnet, daß das Innere der Elemente (13a) durch senkrecht zu den Deckflächen und parallel zu den Sparren (9) verlaufende Längsstege (19) in einzelne Kammern (20) unterteilt ist.

5. Vorrichtung nach Anspruch 4, dadurch gekennzeichnet, daß die Kammern (20) im wesentlichen gleiche Querschnitte haben.

6. Vorrichtung nach Anspruch 4 oder 5, dadurch gekennzeichnet, daß in jedem Element (13a) zwei Längsstege (19) angeordnet sind.

7. Vorrichtung nach einem der Ansprüche 1 bis 6, dadurch gekennzeichnet, daß an beiden Enden der Elemente (13a) sich ergänzende Teile eines Schnappverschlusses (21) in der Weise angeordnet sind, daß mit Hilfe dieser Teile benachbarte Elemente (13a) mit aneinander anliegenden Stirnseiten (14, 15) kraftschlüssig miteinander verbinbar sind.

8. Vorrichtung nach Anspruch 7, dadurch gekennzeichnet, daß die Teile des Schnappverschlusses (21) an wenigstens einem der mittleren Längsstege (19) angeordnet sind.

9. Vorrichtung nach Anspruch 7 oder 8, dadurch gekennzeichnet, daß die Teile des Schnappverschlusses (21) aus einem schwenkbaren Winkelstück (22) und aus einem von diesem hintergriffenen ebenen Steg (23) bestehen.

10. Vorrichtung nach einem der Ansprüche 1 bis 9, dadurch gekennzeichnet, daß die Elemente (13a) aus Kunststoff bestehen.

11. Vorrichtung nach einem der Ansprüche 3 bis 10, dadurch gekennzeichnet, daß die Abdekkung für die Durchbrechungen (16) in der unteren Deckfläche der Elemente (13a) aus einem Glasvlies oder einem Polyestervlies besteht.

12. Vorrichtung nach einem der Ansprüche 1 bis 11, dadurch gekennzeichnet, daß die Höhe der Elemente (13a) 50 mm beträgt.

13. Vorrichtung nach einem der Ansprüche 1 bis 12, dadurch gekennzeichnet, daß die Breite der Elemente (13a) 550 mm und die Länge 400 mm beträgt.

14. Vorrichtung nach einem der Ansprüche 1 bis 13, dadurch gekennzeichnet, daß an den Enden der Elemente (13a) aus Kunststoff bestehende Gelenkbänder (33) angeordnet sind, die benachbarte Elemente (13a) gelenkig miteinander verbinden.

15. Verfahren zum Sanieren eines ausgebauten zweischaligen Dachs mit zwischen den Sparren angeordneter Wärmedämmung und mit über den Ausbau befindlichem Spitzboden, dadurch gekennzeichnet, daß mehrere Elemente (13a) gemäß einem der Ansprüche 1 bis 14 nacheinander mit aneinander anliegenden Stirnseiten (14, 15) in den Zwischenraum zwischen der Oberseite der Wärmedämmung (8) und der Unterseite der äußeren Dachschale (7) eingeschoben werden, bis in jedem Sparrenfeld des Dachs ein von der Traufe bis zum Spitzboden durchgehender freier Lüftungsquerschnitt hergestellt ist.

16. Verfahren nach Anspruch 15, dadurch gekennzeichnet, daß die Elemente (13a) vom Spitzboden des Dachs aus in den Zwischenraum eingeschoben werden.

17. Verfahren nach Anspruch 15 oder 16, dadurch gekennzeichnet, daß im vorderen Ende des ersten Elements (13a) in jedem Sparrenfeld ein das Einschieben erleichternder Führungskeil (24) befestigt wird, der nach dem Einschieben aller Elemente (13a) in das betreffende Sparrenfeld zusammengeklappt und nach hinten herausgezogen wird.

18. Verfahren nach Anspruch 17, dadurch gekennzeichnet, daß das erste Element (13a) in jedem Sparrenfeld mittels eines zusammenfaltbaren Führungsstabs (30) vorgeschoben wird, der an seinem vorderen Ende einen an dem Führungskeil (24) sich abstützenden Querholm (31) aufweist.

19. Führungskeil zur Durchführung des Verfahrens nach Anspruch 17 oder 18, dadurch gekennzeichnet, daß er zwei über ein mittig angeordnetes Gelenk (25) miteinander verbundene im Einbauzustand aus dem vorderen Ende des ersten Elements (13a) herausragende und einen Keil bildende Spreitzbacken (26) aufweist, deren freie Enden an den freien Enden einer aus zwei gelenkig miteinander verbundenen Teilen (27) gebildeten Knickstütze in der Weise angelenkt sind, daß sie in der Strecklage der Knickstütze gegen die Innenseite des vorderen Endes des Elements (13a) angepreßt sind, während sie in deren Knicklage, die durch einen daran befestigten und zum hinteren Ende des Elements (13a) geführten Schnurzug (29) herbeiführbar ist, gegeneinander verschwenkt sind, wodurch der Führungskeil (24) gelöst und aus dem Element (13a) herausgezogen werden kann.

## Revendications

1. Dispositif pour maintenir à l'état libre la section d'aération située entre le côté supérieur d'une isolation (8) disposée entre les chevrons (9) d'un toit à double peau et le côté inférieur de la peau extérieure (1) du toit, constitué par des éléments (13a) posés les uns contre les autres entre les chevrons en direction de l'inclinaison du toit, ouverts sur les deux côtés et comportant des passages (16) de grande surface, qui remplissent complètement la section d'aération,
caractérisé en ce que les éléments (13a) sont constitués par des caissons creux (13) en forme de parallélépipèdes et sensiblement rigides, et en ce que les passages (16) sont prévus dans les deux surfaces de recouvrement des éléments (13a).

2. Dispositif selon la revendication 1, caractérisé en ce que les surfaces latérales (17) des éléments (13a) qui sont tournées vers les chevrons (9) présentent d'autres passages (18).

3. Dispositif selon la revendication 1 ou 2, caractérisé en ce que les passages (16) constitués dans la surface de recouvrement inférieure des éléments (13a) sont fermés par un revêtement lisse et laissant passer la vapeur.

4. Dispositif selon l'une quelconque des revendications 1 à 3, caractérisé en ce que l'intérieur des éléments (13a) est subdivisé en chambres individuelles (20) par des traverses (19) perpendiculaires aux surfaces de recouvrement et parallèles aux chevrons (9).

5. Dispositif selon la revendication 4, caractérisé en ce que les chambres (20) sont sensiblement de même section.

6. Dispositif selon la revendication 4 ou 5, caractérisé en ce que deux traverses (19) sont prévues dans chaque élément (13a).

7. Dispositif selon l'une quelconque des revendications 1 à 6, caractérisé en ce que des parties complémentaires d'une fermeture à enclenchement (21) sont disposées de manière qu'à l'aide de ces parties des éléments voisins (13a) puissent être reliés l'un à l'autre de façon forcée par leurs côtés frontaux (14, 15) disposés l'un contre l'autre.

8. Dispositif selon la revendication 7, caractérisé en ce que les parties de la fermeture à enclenchement (21) sont montées sur au moins l'une des traverses centrales (19).

9. Dispositif selon la revendication 7 ou 8, caractérisé en ce que les parties de la fermeture à enclenchement (21) sont constituées d'une pièce coudée et pivotante (22) et d'une branche plane (23) se disposant à l'arrière de la première.

10. Dispositif selon l'une quelconque des revendications 1 à 9, caractérisé en ce que les éléments (13a) sont constitués en matière synthétique.

11. Dispositif selon l'une quelconque des revendications 3 à 10, caractérisé en ce que le recouvrement des passages (16) dans la surface de recouvrement inférieure des éléments (13a) est constitué par un mat en fibres de verre ou un mat en fibres de polyester.

12. Dispositif selon l'une quelconque des revendications 1 à 11, caractérisé en ce que la hauteur des éléments (13a) est de 50 mm.

13. Dispositif selon l'une quelconque des revendications 1 à 12, caractérisé en ce que la largeur des éléments (13a) est de 550 mm et leur longueur de 400 mm.

14. Dispositif selon l'une quelconque des revendications 1 à 13, caractérisé en ce qu'aux extrémités des éléments (13a) sont disposées des bandes en matière synthétique (33) formant charnières, qui relient l'un à l'autre et de façon articulée des éléments voisins (13a).

15. Procédé pour réhabiliter un toit à double peau comprenant une isolation thermique disposée entre les chevrons ainsi que des combles au-dessous du soutènement,
caractérisé en ce que plusieurs éléments (13a) selon une quelconque des revendications 1 à 14 sont insérés l'un après l'autre dans l'espace intermédiaire situé entre le côté supérieur de l'isolation thermique (8) et le côté inférieur de la peau extérieure (7) du toit par leurs côtés frontaux (14, 15) situés l'un contre l'autre, jusqu'à ce que soit réalisé dans chaque région limitée par les chevrons du toit une section d'aération libre et continue depuis la gouttière jusqu'à la pointe des combles.

16. Procédé selon la revendication 15, caractérisé en ce que les éléments (13a) sont insérés dans l'espace intermédiaire en partant de la soupente du toit.

17. Procédé selon la revendication 15 ou 16, caractérisé en ce qu'à l'extrémité avant de chaque élément (13a) et dans chaque région située entre chevrons est fixé un coin de guidage facilitant l'insertion, qui se rétracte sur lui-même après insertion de tous les éléments (13a) dans la région entre chevrons concernée et se retire par l'arrière.

18. Procédé selon la revendication 17, caractérisé en ce que le premier élément (13a) est poussé dans chaque région entre chevrons au moyen d'une tige de guidage repliable (13), qui comprend à son extrémité avant une traverse (31) s'appuyant contre le coin de guidage (24).

19. Coin de guidage destiné à la mise en oeuvre du procédé selon la revendication 17 ou 18 caractérisé en ce qu'il comprend deux mâchoires d'écartement (26) reliées l'une à l'autre par une articulation (25) disposée centralement, faisant saillie à l'état d'insertion à partir de l'extrémité avant du premier élément (13a) et formant un coin, dont les extrémités libres sont articulées aux extrémités libres d'un bras-support pliant formé par deux parties (27) reliées l'une à l'autre de façon articulée de manière qu'elles soient pressées dans la position étendue du bras-support pliant contre le côté interne de l'extrémité avant de l'élément (13a), alors que dans la position pliée qui peut être obtenue par un câble de traction (29) fixé à celui-ci et allant jusqu'à l'extrémité arrière de l'élément (13a), elles sont pivotées l'une vers l'autre, d'où il résulte que le coin de guidage (24) est dégagé et peut être retiré de l'élément (13a).

## Claims

1. A device for maintaining the ventilation air gap between the upper side of a thermal insulation (8) disposed between the rafters (9) of a finished two-skin roof and the underside of the outer roof skin (1), consisting of elements (13a) laid side by side in the squares in the direction of the slope of the roof, said elements being open at both ends and provided with large openings (16) and snugly filling in the ventilation air gap, characterized in that the elements (13a) consist of substantially rigid, right parallelepiped hollow boxes (13) and the openings (16) are provided in both covering surfaces of the elements (13a).

2. The device of claim 1, characterized in that the side surfaces (17) of the elements (13a) facing the rafters (9) have further openings (18).

3. The device of claim 1 or 2, characterized in that the openings (16) in the lower covering surface of the elements (13a) are sealed by a smooth vapor-permeable cover.

4. The device of any of claims of 1 to 3, characterized in that the interior of the elements (13a) is divided into individual chambers (20) by longitudinal bars (19) extending at right angles to the covering surfaces and parallel to the rafters (9).

5. The device of claim 4, characterized in that the chambers (20) have substantially the same cross sections.

6. The device of claim 4 or 5, characterized in that two longitudinal bars (19) are disposed in each element (13a).

7. The device of any of claims 1 to 6, characterized in that complementary parts of a snap (21) are disposed at each end of the elements (13a) in such a way that these parts allow adjacent elements (13a) to be frictionally interconnected with adjacent faces (14. 15).

8. The device of claim 7, characterized in that the parts of the snap (21) are disposed on at least one of the middle longitudinal bars (19).

9. The device of claim 7 or 8, characterized in that the parts of the snap (21) consists of a pivotable elbow (22) and a flat bar (23) engaged behind by said elbow.

10. The device of any of claims 1 to 9, characterized in that the elements (13a) are made of plastics material.

11. The device of any of claims 3 to 10. characterized in that the cover for the openings (16) in the lower covering surface of the elements (13a) is made of a nonwoven fabric of glass or polyester.

12. The device of any of claims 1 to 11, characterized in that the height of the elements (13a) is 50 mm.

13. The device of any of claims 1 to 12, characterized in that the width of the elements (13a) is 550 mm and the length 400 mm.

14. The device of any of claims 1 to 13, characterized in that hinge strips (33) made of plastics material are disposed at the ends of the elements (13a) for hinging together adjacent elements (13a).

15. A method for renovating a finished two-skin roof having thermal insulation disposed between the rafters and a ridge floor located above the habitable attic, characterized in that a plurality of elements (13a) as in any of claims 1 to 14 are successively inserted with adjacent faces (14, 15) into the space between the upper side of the thermal insulation (8) and the underside of the outer roof skin (7) until a free ventilation air gap extending continuously from the eaves to the ridge floor is produced in each square of the roof.

16. The method of claim 15, characterized in that the elements (13a) are inserted into the space from the ridge floor of the roof.

17. The method of claim 15 or 16, characterized in that a guide piece (24) for facilitating insertion is attached in the leading end of the first element (13a) in each square, said guide piece being collapsed and pulled out backwards after all elements (13a) have been inserted into the square in question.

18. The method of claim 17, characterized in that the first element (13a) is pushed forward in each square by means of a collapsible guide rod (30) having at its front end a transverse bar (31) to be supported on the guide piece (24).

19. A guide piece for carrying out the method of ciaim 17 or 18, characterized in that it has a pair of spreader jaws (26) hinged together in the middle (25) and protruding out of the leading end of the first element (13a) in the installed state and forming a wedge, their free ends being hinged to the free ends of an articulated support formed by a pair of hinged together parts (27) in such a way that they are pressed in the stretched position against the inside of the leading end of the element (13a), while in their bent position, to be brought about by cords (29) attached thereto and directed to the trailing end of the element (13a), they are swiveled together so that the guide piece (24) can be detached and pulled out of the element (13a).
